# FASCICULE DE BREVET EUROPEEN

(11) **EP 1 560 661 B1**
(45) Date de publication et mention de la délivrance du brevet: **18.05.2011**
(21) Numéro de dépôt: 03778452.7
(22) Date de dépôt: 24.10.2003
(51) Int. Cl.: B05B 11/00

(54) **ELEMENT DE FIXATION D'UN ORGANE DE DISTRIBUTION DE PRODUIT FLUIDE ET DISPOSITIF DE DISTRIBUTION DE PRODUIT FLUIDE COMPORTANT UN TEL ELEMENT DE FIXATION**
BEFESTIGUNGSMITTEL EINES ABGABEORGANS FÜR MEDIEN UND ABGABEVORRICHTUNG MIT EINEM SOLCHEN BEFESTIGUNGSMITTEL
ELEMENT FOR FIXING A FLUID PRODUCT DISPENSING MEMBER AND FLUID PRODUCT DISPENSING MEMBER COMPRISING SAME

(30) Priorité: 28.10.2002 FR 0213471
(43) Date de publication de la demande: 10.08.2005
(73) Titulaire: Valois SAS, 27110 Le Neubourg (FR)
(72) Inventeur: LE MANER, François, F-27400 La Vallee Montaure (FR)
(74) Mandataire: CAPRI
(86) Numéro de dépôt international: PCT/FR2003/003157
(87) Numéro de publication internationale: WO 2004/039504

(56) Documents cités:
- EP-A- 0 810 036
- GB-A- 857 189

## Description

La présente invention concerne un élément de fixation d'un organe de distribution sur un réservoir, ainsi qu'un dispositif de distribution de produit fluide comportant un tel élément de fixation.

Il est bien connu pour fixer une pompe ou une valve sur le col d'un réservoir d'utiliser un élément de fixation, tel qu'une pompe ou une valve. Ces bagues de fixation peuvent être quelconques, et on connaît notamment les bagues sertissables, vissables ou encliquetables. Lorsque l'on utilise une bague encliquetable, celle-ci comporte généralement des moyens d'encliquetage déformable qui s'écartent lors de l'assemblage pour revenir ensuite élastiquement s'encliqueter sous le col du réservoir. Ces moyens d'encliquetage doivent donc être suffisamment souples pour permettre l'encliquetage. Selon une première variante, on prévoit des pattes d'encliquetage, et il est alors généralement nécessaire de disposer une frette autour de la bague et notamment autour desdites pattes pour éviter qu'après encliquetage, lesdites pattes ne s'écartent à nouveau, ce qui rendrait la fixation trop facilement démontable. Dans une autre variante, la bague comporte une jupe latérale pourvue généralement d'un bourrelet d'encliquetage, ladite jupe et/ou ledit bourrelet se déformant jusqu'à ce que le bourrelet s'encliquète sous le col du réservoir. A nouveau, ladite partie d'encliquetage doit être déformable pour permettre de réaliser cet encliquetage. Cette souplesse ou élasticité de la partie d'encliquetage rend également la fixation peu fiable en l'absence d'une pièce de recouvrement, telle qu'une frette entourant ladite bague. Un élément de fixation selon le préambule de la revendication 1 est connu dans le document GB 857 189.

La présente invention a pour but de fournir un élément de fixation d'un organe de distribution de produit fluide sur un réservoir qui ne reproduit pas les inconvénients susmentionnés.

Plus particulièrement, la présente invention a pour but de fournir une bague de fixation encliquetable qui assure une fixation sûre et sensiblement indémontable, même sans utiliser de pièce de recouvrement externe telle qu'une frette.

La présente invention a également pour but de fournir un tel élément de fixation qui soit simple et peu coûteux à fabriquer et à assembler.

La présente invention a encore pour but de fournir un dispositif de distribution de produit fluide comportant un tel élément de fixation.

La présente invention a donc pour objet un élément de fixation d'un organe de distribution de produit fluide, tel qu'une pompe ou une valve, sur un réservoir de produit fluide, ledit élément de fixation comportant une partie d'encliquetage déformable destinée à s'encliqueter sur le col du réservoir, caractérisé en ce que ladite partie d'encliquetage comporte des moyens de rigidification pour sensiblement empêcher une déformation de ladite partie d'encliquetage après encliquetage.

Avantageusement, ladite partie d'encliquetage comprend une jupe latérale dudit élément de fixation et une projection faisant saillie radialement vers l'intérieur à partir de la paroi interne de ladite jupe latérale.

Avantageusement, lesdits moyens de rigidification sont insérés, intégrés, encastrés et/ou noyés dans ladite partie d'encliquetage.

Avantageusement, lesdits moyens de rigidification comprennent un ou plusieurs élément(s) rigide(s) et/ou élastique(s).

Avantageusement, le ou les élément(s) rigide(s) et/ou élastique(s) s'étendent dans ou autour de la périphérie de la partie d'encliquetage.

Avantageusement, lesdits moyens de rigidification comportent au moins un insert circulaire sensiblement rigide et/ou élastique.

Avantageusement, le diamètre interne dudit au moins un insert circulaire est égal ou supérieur au diamètre externe du col du réservoir.

Selon une première variante de réalisation, ledit insert circulaire est monobloc.

Selon une seconde variante de réalisation, ledit insert circulaire est constitué de plusieurs sections d'insert.

Avantageusement, ledit insert circulaire est un fil, notamment un fil métallique.

Avantageusement, ledit fil comporte plusieurs spires.

Avantageusement, ledit élément de fixation est une bague encliquetable destinée à fixer une pompe sur un col de réservoir, ladite bague comportant de manière monobloc une partie de réception de pompe coopérant avec le corps de pompe, et une partie de virole s'étendant à l'intérieur dudit corps de pompe pour définir la position de repos de la pompe.

Avantageusement, ladite bague encliquetable est réalisée à partir d'un seul matériau plastique.

En variante, ladite bague enliquetable est réalisée à partir de plusieurs matériaux plastiques différents.

La présente invention a également pour objet un dispositif de distribution de produit fluide, comportant un organe de distribution, tel qu'une pompe ou une valve, monté sur un réservoir de produit fluide au moyen d'un élément de fixation, ledit élément de fixation étant réalisé tel que décrit ci-dessus.

D'autres caractéristiques et avantages de la présente invention apparaîtront plus clairement au cours de la description détaillée suivante faite en référence au dessin joint, donné à titre d'exemple non limitatif, et sur lequel la figure unique représente un dispositif de distribution de produit fluide comportant un élément de fixation selon un mode de réalisation avantageux de la présente invention.

En référence à la figure, il est représenté un réservoir 1 contenant un produit fluide à distribuer, ce réservoir étant pourvu d'un col 2. Un organe de distribution de produit fluide 20, qui peut être une pompe ou une valve, est assemblé sur le réservoir au moyen d'un élément de fixation 10, en l'occurrence une bague de fixation encliquetable. Une tête de distribution ou poussoir 5 est assemblé(e) sur l'organe de distribution (qui est une pompe sur la figure, et qui sera désignée comme telle ci-après). Le poussoir 5 sert notamment à actionner la pompe pour distribuer une dose de produit fluide.

La bague de fixation 10 comporte une partie d'encliquetage déformable 15 qui est destinée à s'encliqueter sur le col 2 du réservoir 1. De préférence, cette partie d'encliquetage 15 est formée par la jupe latérale de la bague 10 et est pourvue d'une projection radiale 16 sur sa surface latérale interne.

Cette projection radiale 16 peut former un profil d'encliquetage circulaire continu s'étendant tout autour de ladite jupe latérale 15 de la bague de fixation, mais il est également envisageable de ne réaliser que des ergots d'encliquetage 16 séparés circonférentiellement les uns des autres mais répartis tout autour de la périphérie interne de ladite bague, au niveau de cette partie d'encliquetage 15.

Lors de l'assemblage, une force axiale est exercée sur la bague de fixation 10 qui se déforme au niveau de ses projections radiales internes 16, celle-ci s'écartant pour passer le col 2 du réservoir et venir s'encliqueter sous celui-ci comme représenté sur la figure. La partie d'encliquetage 15 de la bague de fixation 10 est donc de préférence réalisée en un matériau déformable pour permettre cet encliquetage.

Selon l'invention, la partie d'encliquetage 15 de la bague 10 comporte des moyens de rigidification 20 qui sont destinés à sensiblement empêcher une déformation de ladite partie d'encliquetage 15 une fois que la bague 10 a été assemblée sur le col du réservoir. De préférence, comme cela est représenté sur la figure, ces moyens de rigidification 20 sont insérés, intégrés, encastrés ou noyés dans ladite partie d'encliquetage 15. Dans un mode de réalisation avantageux, ces moyens de rigidification 20 sont formés par un insert circulaire sensiblement rigide et/ou élastique qui s'étend à l'intérieur de la partie d'encliquetage 15, au niveau de ladite projection radiale interne 16. Cet insert circulaire peut être continu, ou en variante, formé par des sections d'inserts disposées circonférentiellement les uns à la suite des autres. Le but de ces éléments ou inserts rigides et/ou élastiques 20 est d'empêcher une déformation de la partie d'encliquetage 15 après encliquetage, pour éviter que ladite bague ne se libère de sa fixation sur le col du réservoir.

De préférence, les moyens de rigidification peuvent être formés par un fil en métal ou tout autre matériau plus rigide que celui constituant la bague. Ce fil peut s'étendre sur toute la périphérie à l'intérieur de ladite partie d'encliquetage 15 de la bague 10. Il peut aussi être constitué de plusieurs spires. Le diamètre interne dudit insert est de préférence au moins égal ou même légèrement supérieur au diamètre externe du col 2 du réservoir 1, de sorte que la présence dudit insert 20 n'empêche pas la déformation de la projection 16 lors de l'encliquetage. Plusieurs variantes sont envisageables. Ainsi, l'insert 20 peut être complètement rigide. Il peut aussi être légèrement déformable pour faciliter l'encliquetage de la bague 10. Il peut également être élastique et revenir élastiquement vers sa position initiale après encliquetage. L'essentiel est que l'insert 20 rigidifie la partie d'encliquetage 15, afin d'améliorer la fixation après assemblage.

Comme représenté sur la figure, la bague de fixation 10 peut être réalisée d'une pièce monobloc avec une partie de réception 11 de corps de pompe 21, le corps de pompe 21 étant fixé dans cette partie de réception 11. Cette partie de réception 11 est généralement désignée par le terme de « tourette ». Cette tourette peut elle-même se prolonger à l'intérieur du corps de pompe 21 par une partie de virole 12, généralement utilisée pour définir la position de repos de la pompe, la virole 12 coopérant avec le piston ou un élément solidaire de celui-ci. Selon le mode de réalisation choisi, cette virole peut comporter des parties relativement souples pour assurer l'étanchéité avec la tige d'actionnement reliée au piston de la pompe. Ainsi, lorsqu'une telle bague de fixation est réalisée d'une seule pièce à partir d'un seul matériau plastique, il est nécessaire d'utiliser un matériau plastique relativement souple pour permettre à la virole d'assurer sa fonction d'étanchéité avec la tige d'actionnement. Bien entendu, dans ce cas, la partie d'encliquetage 15 est également réalisée avec ce matériau relativement souple, et la présence de l'insert de rigidification 20 permet d'éviter que la bague de fixation ne se libère de sa position encliquetée trop facilement.

Il est toutefois ici précisé que la présente invention s'applique aussi bien à des bagues de fixation réalisées à partir de plusieurs matériaux plastiques différents, par exemple des bagues bimatières, comportant une matière relativement souple au niveau de la virole, et une autre matière plus rigide au niveau de la tourette et/ou de la partie d'encliquetage.

Plus généralement, l'exemple représenté sur la figure unique n'est donné qu'à titre d'exemple non limitatif, et il est entendu qu'un homme du métier peut y apporter toute modification utile sans sortir du cadre de la présente invention tel que défini par les revendications annexées.

## Revendications

1. Elément de fixation (10) d'un organe de distribution (20) de produit fluide, tel qu'une pompe ou une valve, sur un réservoir (1) de produit fluide, ledit élément de fixation (10) comportant une partie d'encliquetage déformable (15) destinée à s'encliqueter sur le col (2) du réservoir (1), **caractérisé en ce que** des moyens de rigidification (20) sont réalisés dans ladite partie d'encliquetage (15) pour sensiblement empêcher une déformation de ladite partie d'encliquetage (15) après encliquetage.

2. Elément de fixation selon la revendication 1, dans lequel ladite partie d'encliquetage (15) comprend une jupe latérale dudit élément de fixation (10) et une projection (16) faisant saillie radialement vers l'intérieur à partir de la paroi interne de ladite jupe latérale.

3. Elément de fixation selon la revendication 1 ou la revendication 2, dans lequel lesdits moyens de rigidification (20) sont insérés, intégrés, encastrés et/ou noyés dans ladite partie d'encliquetage (15).

4. Elément de fixation selon l'une quelconque des revendications précédentes, dans lequel lesdits moyens de rigidification (20) comprennent un ou plusieurs élément(s) rigide(s) et/ou élastique(s).

5. Elément de fixation selon la revendication 4, dans lequel le ou les élément(s) rigide(s) et/ou élastique(s) (20) s'étendent dans ou autour de la périphérie de la partie d'encliquetage (15).

6. Elément de fixation selon l'une quelconque des revendications précédentes, dans lequel lesdits moyens de rigidification (20) comportent au moins un insert circulaire sensiblement rigide et/ou élastique.

7. Elément de fixation selon la revendication 6, dans lequel le diamètre interne dudit au moins un insert circulaire (20) est égal ou supérieur au diamètre externe du col (2) du réservoir (1).

8. Elément de fixation selon la revendication 6 ou la revendication 7, dans lequel ledit insert circulaire (20) est monobloc.

9. Elément de fixation selon la revendication 6 ou la revendication 7, dans lequel ledit insert circulaire (20) est constitué de plusieurs sections d'insert.

10. Elément de fixation selon l'une quelconque des revendications 6 à 9, dans lequel ledit insert circulaire (20) est un fil, notamment un fil métallique.

11. Elément de fixation selon la revendication 10, dans lequel ledit fil (20) comporte plusieurs spires.

12. Elément de fixation selon l'une quelconque des revendications précédentes, dans lequel ledit élément de fixation est une bague encliquetable (10) destinée à fixer une pompe (20) sur un col (2) de réservoir (1), ladite bague (10) comportant de manière monobloc une partie (11) de réception de pompe coopérant avec le corps de pompe (21), et une partie de virole (12) s'étendant à l'intérieur dudit corps de pompe (21) pour définir la position de repos de la pompe (20).

13. Elément de fixation selon la revendication 12, dans lequel ladite bague encliquetable (10) est réalisée à partir d'un seul matériau plastique.

14. Elément de fixation selon la revendication 12, dans lequel ladite bague enliquetable (10) est réalisée à partir de plusieurs matériaux plastiques différents.

15. Dispositif de distribution de produit fluide, comportant un organe de distribution (20), tel qu'une pompe ou une valve, monté sur un réservoir (1) de produit fluide au moyen d'un élément de fixation (10), **caractérisé en ce que** ledit élément de fixation (10) est réalisé selon l'une quelconque des revendications 1 à 14.

## Claims

1. A fastener element (10) for fastening a fluid dispenser member (20), such as a pump or a valve, on a fluid reservoir (1), said fastener element (10) including a deformable snap-fastener portion (15) for snap-fastening on the neck (2) of the reservoir (1), said fastener element being **characterized in that** stiffener means (20) are provided in said snap-fastener portion (15) for substantially preventing said snap-fastener portion (15) from deforming after snap-fastening.

2. A fastener element according to claim 1, in which said snap-fastener portion (15) comprises a lateral skirt of said fastener element (10), and a projection (16) projecting radially inwards from the inside wall of said lateral skirt.

3. A fastener element according to claim 1 or claim 2, in which said stiffener means (20) are inserted, integrated, sunk, and/or embedded in said snap-fastener portion (15).

4. A fastener element according to any preceding claim, in which said stiffener means (20) comprise one or a plurality of rigid and/or resilient elements.

5. A fastener element according to claim 4, in which the rigid and/or resilient element(s) (20) extend in or around the periphery of the snap-fastener portion (15).

6. A fastener element according to any preceding claim, in which said stiffener means (20) comprise at least one substantially rigid and/or resilient circular insert.

7. A fastener element according to claim 6, in which the inside diameter of said at least one circular insert (20) is not less than the outside diameter of the neck (2) of the reservoir (1).

8. A fastener element according to claim 6 or claim 7, in which said circular insert (20) is made as a single part.

9. A fastener element according to claim 6 or claim 7, in which said circular insert (20) is constituted by a plurality of insert sections.

10. A fastener element according to any one of claims 6 to 9, in which said circular insert (20) is a metal wire or the like.

11. A fastener element according to claim 10, in which said wire (20) includes a plurality of turns.

12. A fastener element according to any preceding claim, in which said fastener element is a snap-fastenable ring (10) for fastening a pump (20) on a neck (2) of a reservoir (1), said ring (10) being made integrally with pump-receiver means (11) co-operating with the pump body (21), and a ferrule portion (12) extending inside said pump body (21) so as to define the rest position of the pump (20).

13. A fastener element according to claim 12, in which said snap-fastenable ring (10) is made from a single plastics material.

14. A fastener element according to claim 12, in which said snap-fastenable ring (10) is made from a plurality of different plastics materials.

15. A fluid dispenser device, including a dispenser member (20), such as a pump or a valve, mounted on a fluid reservoir (1) by means of a fastener element (10), said device being **characterized in that** said fastener element (10) is made according to any one of claims 1 to 14.

## Patentansprüche

1. Befestigungselement (10) einer Ausgabevorrichtung (20) für fluides Produkt, wie eine Pumpe oder ein Ventil, zur Befestigung auf einem Behältnis (1) für fluides Produkt, wobei das Befestigungselement (10) einen verformbaren Sperrteil (15) zum Einrasten auf dem Hals (2) des Behältnisses (1) aufweist, **dadurch gekennzeichnet, dass** Versteifungsmittel (20) in dem Sperrteil (15) verwirklicht sind, um in etwa eine Verformung des Sperrteils (15) nach dem Einrasten zu verhindern.

2. Befestigungselement nach Anspruch 1, wobei der Sperrteil (15) einen seitlichen Mantel des Befestigungselements (10) sowie einen Vorsprung (16) aufweist, der von der Innenwand des seitlichen Mantels radial nach innen vorspringt.

3. Befestigungselement nach Anspruch 1 oder Anspruch 2, wobei die Versteifungsmittel (20) in den Sperrteil (15) eingebaut, integriert, eingefügt und/oder versenkt sind.

4. Befestigungselement nach einem der vorhergehenden Ansprüche, wobei die Versteifungsmittel (20) ein oder mehrere steife(s) und/oder elastische(s) Element(e) aufweisen.

5. Befestigungselement nach Anspruch 4, wobei sich das oder die steife(n) und/oder elastische(n) Element(e) (20) in dem oder um den Umfang des Sperrteils (15) erstreckt (erstrecken).

6. Befestigungselement nach einem der vorhergehenden Ansprüche, wobei die Versteifungsmittel (20) mindestens einen in etwa steifen und/oder elastischen kreisförmigen Einsatz aufweisen.

7. Befestigungsmittel nach Anspruch 6, wobei der Innendurchmesser des mindestens einen kreisförmigen Einsatzes (20) gleich dem oder größer als der Außendurchmesser des Halses (2) des Behältnisses (1) ist.

8. Befestigungselement nach Anspruch 6 oder Anspruch 7, wobei der kreisförmige Einsatz (20) aus einem Stück gefertigt ist.

9. Befestigungselement nach Anspruch 6 oder Anspruch 7, wobei der kreisförmige Einsatz (20) aus mehreren Einsatzabschnitten besteht.

10. Befestigungselement nach einem der vorhergehenden Ansprüche 6 bis 9, wobei der kreisförmige Einsatz (20) ein Draht, insbesondere ein Metalldraht ist.

11. Befestigungselement nach Anspruch 10, wobei der Draht (20) mehrere Windungen aufweist.

12. Befestigungselement nach einem der vorhergehenden Ansprüche, wobei das Befestigungselement ein Sperrring (10) zum Befestigen einer Pumpe (20) auf einem Hals (2) des Behältnisses (1) ist, wobei der Ring (10) einstückig einen Pumpenaufnahmeteil (11) aufweist, der mit dem Pumpengehäuse (21) zusammenwirkt, und einen Hülsenteil (12) aufweist, der sich im Inneren des Pumpengehäuses (21) erstreckt, um die Ruheposition der Pumpe (20) zu definieren.

13. Befestigungselement nach Anspruch 12, wobei der Sperrring (10) aus einem einzigen Kunststoffmaterial gefertigt ist.

14. Befestigungselement nach Anspruch 12, wobei der Sperrring (10) aus mehreren verschiedenen Kunststoffmaterialien gefertigt ist.

15. Ausgabevorrichtung für ein fluides Produkt, aufweisend eine Ausgabevorrichtung (20), wie eine Pumpe oder ein Ventil, die mittels eines Befestigungselements (10) auf einem Behältnis (1) für fluides Produkt angebracht ist, **dadurch gekennzeichnet, dass** das Befestigungselement (10) nach einem der Ansprüche 1 bis 14 verwirklicht ist.
